# EUROPÄISCHE PATENTSCHRIFT

(11) **EP 1 119 447 B1**
(45) Veröffentlichungstag und Bekanntmachung des Hinweises auf die Patenterteilung: **06.04.2005**
(21) Anmeldenummer: 99950659.5
(22) Anmeldetag: 07.10.1999
(51) Int. Cl.: B27N 3/14

(54) **STREUSTATION**
DISPERSING STATION
POSTE DE DISPERSION

(30) Priorität: 07.10.1998 DE 19846106
(43) Veröffentlichungstag der Anmeldung: 01.08.2001
(73) Patentinhaber: Dieffenbacher GmbH & Co. KG, 75031 Eppingen (DE)
(72) Erfinder: SCRIBA, Jörg, D-63683 Ortenberg (DE); HENSCHEL, Walter, D-64853 Otzberg (DE)
(74) Vertreter: Behrens, Helmut, Dipl.-Ing.
(86) Internationale Anmeldenummer: PCT/EP1999/007517
(87) Internationale Veröffentlichungsnummer: WO 2000/020181

(56) Entgegenhaltungen:
- EP-A- 0 800 901
- GB-A- 2 136 837
- US-A- 3 645 457
- US-A- 4 359 151
- US-A- 5 662 227

## Beschreibung

Die Erfindung betrifft eine Streustation zum gleichmäßigen Ablegen streufähigen Materials auf eine kontinuierlich bewegbare Unterlage gemäß dem Oberbegriff des Patentanspruchs 1.

Ein solcher Apparat ist aus EP-A-800 901 bekannt.

Die Festigkeitseigenschaften von Holzwerkstoffplatten und ähnlichen Platten werden in erheblichem Maße von ihrer Dichte bestimmt. Schwankungen in der Dichteverteilung führen deshalb auch zu Festigkeitsschwankungen. Eine Streuung mit möglichst geringer Schwankung in der Plattengewichtsverteilung führt somit bei Holzwerkstoffplatten und ähnlichen Platten zu gleichmäßigen Festigkeitswerten. Da sich die Festigkeitsanforderungen nach den schwächsten Stellen in einer Platte richten, kann die mittlere Rohdichte herabgesetzt werden, wenn eine sehr gleichmäßige Streuung erreicht wird. Dies ist bei der Herstellung derartiger Platten von enormer wirtschaftlicher Bedeutung.

Ein derartiges Verfahren zum gleichmäßigen Streuen eines Spänevlieses zur Herstellung von Holzwerkstoffplatten und ähnlichen Platten ist aus der EP 0 800 901 A1 vorbekannt. Dort ist eine Windstreustation zum separierten Streuen eines Spanmaterials auf eine kontinuierlich bewegte Unterlage beschrieben. In der Streustation wird streufähiges Material zunächst auf eine rotierende Speichenwalze geführt, die dies auflöst und in den darunter angeordneten Luftstrom eines Gebläses streut. Durch den Luftstrom wird das streufähige Material separiert, damit ein stufenloser Aufbau des Vlieses dadurch erreicht wird, daß die feineren Materialpartikel an der Oberfläche während die gröberen zur Mitte hin gestreut werden. Zur weiteren Vergleichmäßigung wird vorgeschlagen, unterhalb der Gebläsestation eine weitere Speichenwalze zur besseren Auflösung des streufähigen Materials vorzusehen. Bei diesen Streuverfahren hat sich als nachteilig erwiesen, daß nicht aufgelöste Materialanhäufungen und Klumpen streufähigen Materials durch den Zuluftbereich hindurchsacken und auch durch die nachfolgende Speichenwalze nicht mehr ausreichend separiert werden können, so daß Bereiche mit unterschiedlichen Dichten nicht vermeidbar sind.

Der Erfindung liegt deshalb die Aufgabe zugrunde, eine Streustation der eingangs genannten Art so zu verbessern, daß auf einfache Art und Weise die Gleichmäßigkeit der Streuung verbessert werden kann.

Diese Aufgabe wird durch die im Patentanspruch 1 angegebene Erfindung gelöst. Weiterbildungen und vorteilhafte Ausführungsbeispiele der Erfindung sind in den Unteransprüchen angegeben.

Die Erfindung hat den Vorteil, daß durch die Anordnung der Walze im Bereich des Zuluftstroms das streufähige Material sowohl mechanisch gebremst als auch gleichzeitig mechanisch in der Schwebe gehalten wird. Hierdurch ist mit nur einer einzigen Walze sogleich eine Trennung und eine Verlangsamung als auch eine Vermischung erreichbar. Dadurch wird auch verhindert, daß schwere Partikel schneller durch den Zuluftbereich hindurchsacken und eine ungleichmäßige Streuung verursachen.

Des weiteren kommt es durch die Walze im Zuluftbereich zu Luftverwirbelungen, so daß hierdurch unterschiedliche Luftströmungen des Gebläses verwirbelt werden, wodurch systematische Dichteschwankungen vermieden werden.

Bei einer besonderen Ausführungsart ist eine wellenlose Walze vorgesehen, so daß hierdurch gleichbleibende Luftquerschnittsveränderungen im Zuluftbereich durch eine ortsunveränderliche Welle vermieden werden. Dadurch treten im Separierungsbereich keine unterschiedliche Luftdrücke und Luftgeschwindigkeiten auf, so daß eine sehr gleichmäßige Streuung erreichbar ist.

Bei einer weiteren besonderen Ausführungsart kann durch die Abschaltung der Windsichtung mit einer einzigen Streustation bzw. Streukammer sowohl eine separierte als auch eine unseparierte Streuung und damit die Herstellung verschiedener Plattenarten mit der gleichen Streustation auf vorteilhafte Weise ermöglicht werden.

Die Erfindung wird anhand eines Ausführungsbeispiels, das in der Zeichnung dargestellt ist, näher erläutert. Es zeigen:
- Fig. 1:: eine Windstreustation mit einer Speichenwalze im Zuluftbereich;
- Fig. 2:: eine Windstreustation mit mehreren vertikal untereinander angeordneten Speichenwalzen, und
- Fig. 3:: eine Windstreustation mit mehreren horizontal und vertikal angeordneten Speichenwalzen.

In Fig. 1 der Zeichnung ist eine Streustation dargestellt, die ein Gebläse 2 enthält, in dessen Zuluftbereich 3 eine Speichenwalze 4 angeordnet ist, die die zugeführten Materialpartikel auf eine kontinuierlich bewegte Unterlage 6 aufstreut. Der Streustation wird das streufähige Material 7 über eine Klappe 8 von oben zugeführt. Bei dem streufähigen Material 7 handelt es sich um mit Bindemitteln versehene Holzspäne. Grundsätzlich können mit einer derartigen Streustation auch andere streufähige Materialien wie Partikel aus Papier, Stroh, Kunststoff oder anderer rieselfähiger Materialien mit und ohne Bindemittel auf einer Unterlage 6 verteilt werden.

Die dargestellte Streustation dient in erster Linie zur Herstellung von Holzwerkstoffplatten in Form von Spanplatten. Dazu werden die mit Bindemitteln versehenen Holzspäne kontinuierlich auf eine rotierende Walze aufgebracht. Bei der Walze handelt es sich um eine sogenannte Speichenwalze 4, deren Durchmesser etwa so groß ist wie die darüberliegende Zuführöffnung. Üblicherweise besitzen derartige Walzen 4 Durchmesser von 30 bis 50 cm und Längen von ein bis drei Metern.

Die Speichenwalze 4 ist unmittelbar vor dem Zuluftbereich 3 des Gebläses 2 angeordnet und sollte diesen zweckmäßigerweise auch der Höhe nach überdecken. Das Gebläse 2 dient zur Windsichtung des streufähigen Materials, um eine separierte Streuung auf der Unterlage zu erzeugen. Denn bei Spanplatten wird meist eine separierte Streuung gewünscht, da hierdurch die Platten einen stufenlosen Aufbau erhalten, bei dem das feinste Material an der Plattenoberfläche abgelegt wird, während das gröbere Material die inneren Schichten bildet.

Zum Streuen des Spänevlieses sind deshalb meist zwei gegengerichtete derartige Streukammern notwendig, so daß an jeder Plattenoberfläche die Feinmaterialanteile zur Ablage kommen. Häufig wird auch noch eine unseparierte Mittelschicht gestreut, die dann zwischen diesen beiden Streustationen angeordnet ist.

Durch den durch das Gebläse 2 erzeugten Zuluftstrom 3 werden die herabfallenden Materialpartikel in Windrichtung ausgelenkt, wobei die größeren und schwereren Partikel weniger weit ausgelenkt werden und somit etwa gerade auf die Ablage fallen. Die feineren Späne werden hingegen durch den Zuluftstrom 3 entsprechend ihrem Gewicht weiter ausgelenkt und fallen somit in vorgegebener Entfernung vom Aufgabepunkt auf die Unterlage 6. Da sich die Unterlage 6 kontinuierlich entgegen der Zuluftrichtung 3 bewegt, treffen die feineren und leichteren Partikel zuerst auf die Unterlage 6 und bilden somit die feine obere Deckschicht, während die gröberen darauffallen, so daß sich eine kontinuierliche Ablage mit zunehmend größeren Partikeln zum Ende der Streuung ergibt. Da auf die Oberseite des gestreuten Materialvlies 5 einer Streukammer mindestens noch ein gleichartiges Vlies in umgekehrter Streurichtung gestreut wird, gelangen die größten Partikel in die Mitte der Spanplatte, sofern keine Mittelschicht gestreut wird.

Da das in die Streukammer eingeführte streufähige Material 7 teilweise Materialklumpen und Bereiche schlecht durchmischten Materials enthält, ist in der Streukammer eine Speichenwalze 4 angeordnet, auf die das Material aufgegeben wird. Diese Walze 4 ist direkt im Bereich der Zuluft 3 des Gebläses 2 vorgesehen, da sich überraschenderweise gezeigt hat, daß hierdurch eine optimale Auflösung, Abbremsung und Durchmischung erreichbar ist. Durch die Anordnung im Zuluftbereich 3 wird die streufähige Materialmasse 7 durch die gleich- und gegenläufigen Luftverwirbelungen relativ lange im Schwebezustand gehalten und durch das ungerichtete Auftreffen auf den rotierenden Speichen intensiv vermischt. Dabei ist die Umlaufgeschwindigkeit der Speichen geringer als die Sinkgeschwindigkeit der Materialpartikel. Durch ein derartiges Abbremsen der Materialpartikel wird ein direktes Durchsacken durch den Zuluftbereich verhindert, so daß auch schwerere Partikelteile gleichmäßig auf der Unterlage 6 abgelegt werden. Hierdurch wird eine Vergleichmäßigung der Sinkgeschwindigkeit erreicht, was auch zur Vergleichmäßigung des Spänevlieses 5 führt.

Weiterhin wird durch die Verlangsamung der Sinkgeschwindigkeit mehr Material in der Speichenwalze 4 gehalten, so daß diese Materialmenge auch noch kleinere Verklumpungen und Anhaftungen auflöst und kleinere und größere Partikelteile miteinander vermischt. Hierdurch werden Bereich entmischten Materials vermieden. Dieser Effekt wird noch dadurch verstärkt, daß eine wellenlose Speichenwalze 4 eingesetzt wird, denn dann kann der Materialstrom 7 nicht durch eine relativ dicke durchgehende Antriebswelle im Zentrum wieder verdichtet werden. Weiterhin entstehen durch eine örtlich unveränderbare relativ dicke Antriebswelle Querschnittsveränderungen im Zuluftbereich, wodurch konstante Bereiche unterschiedlichen Luftdrucks und unterschiedlicher Luftgeschwindigkeit hervorgerufen werden.

Vorzugsweise werden deshalb wellenlose Speichenwalzen 4 eingesetzt, bei denen die Speichen an den Endscheiben strahlenförmig vom Zentrum zum Umfang angeordnet sind. Dabei besitzen die Speichen gleiche Abstände voneinander und sind auf einer halbrundförmig gekrümmten Linie angeordnet. Die Speichen verlaufen zueinander parallel und können auch degressive oder progressive Abstände voneinander haben. Die Speichen können aber auch sternförmig gerade,rosettenförmig, koaxial, spiralförmig oder in einer davon abgewandten Form auf dem Querschnitt der Endscheiben angeordnet sein. Da diese Walzen 4 aus dünnen Speichen, Stäben, Seilen oder Rohren bestehen und in Drehrichtung biegeweich sind, müssen Mittel zur Verdrehsicherung der Endscheiben vorgesehen werden. Dazu kann jede Endscheibe einen separaten Antrieb besitzen, der mit dem Antrieb der anderen Endscheibe elektrisch oder mechanisch synchronisiert ist. Soweit nur ein Antrieb an einem Antriebszapfen der Speichenwalze 4 möglich ist, können auch Diagonalverspannungen und/oder rohrförmige biegesteife Abstandshalter zur Verdrehsicherung vorgesehen werden. Zur axialen Fixierung können die Endscheiben an den Walzenlagerungen im Gehäuse der Streustation gegeneinander verspannt werden, oder mit Hilfe von rohrförmigen starren Abstandshaltern beabstandet sein.

Zu einer optimalen Anpassung an unterschiedliche Streumaterialien oder Materialzusammensetzungen kann sowohl die Luftzufuhr als auch die Walzendrehzahl sowie die Walzendrehrichtung verändert werden, um ein gleichmäßiges Ausstreuen auf der Unterlage zu erreichen.

Zur Verbesserung der Streuung ist ein weiteres Ausführungsbeispiel in Fig. 2 der Zeichnung dargestellt. Diese Streustation ist im wesentlichen wie die in Fig. 1 beschriebene ausgebildet und mit den gleichen Bezugsziffern für die gleichartigen Teile versehen. Lediglich im Hauptmaterialstrom sind dort drei Speichenwalzen schräg übereinander angeordnet, die sowohl gleichsinnig oder gegensinnig angetrieben werden können. Diese Speichenwalzen 10, 11, 12 überdecken den gesamten Zuluftbereich 3, so daß gleichzeitig eine Materialauflösung, Mischung und Verlangsamung der Windsichtung erreichbar ist. Die Speichenwalzen 10, 11, 12 können gleichfalls in ihrer Drehzahl auf die Materialart und die Materialzusammensetzung, die Windstärke und die Fördergeschwindigkeit des Materialvlieses abgestimmt werden. Die Speichenwalzen 10, 11, 12 können sowohl gleiche als auch unterschiedliche Durchmesser besitzen. Es sind auch Ausführungsarten möglich, bei der mehrere kleinere oder zwei größere Speichenwalzen vorgesehen werden. Dabei ist auch eine Walzenanordnung einsetzbar, bei der die Walzen gerade übereinander, nebeneinander oder in Reihen parallel oder schräg zueinander in der Streustation vorgesehen sind.

In Fig. 3 der Zeichnung ist eine weitere Ausführungsart dargestellt, bei der neben einer Walze 4 im Bereich der Zuluft 3 auch Walzen 13, 14, 15 unterhalb des Zuluftbereichs 3 vorgesehen sind. Bei dieser Anordnung hat sich als besonders vorteilhaft herausgestellt, daß dadurch eine ungleichmäßige Separierung mittels der Windsichtung noch ausgeglichen und gleichzeitig eine weitere Auflösung erreicht werden kann. Insbesondere wird durch eine derartige Walzenanordnung das vorgestreute Spänegemisch zusätzlich abgebremst und nochmals vermischt, so daß eine sehr gleichmäßige Streuung erreichbar ist.

Durch unterschiedliche Speichenabstände der in Förderrichtung 1 hintereinander angeordneten Walzen 13, 14, 15 kann auch die Separationswirkung verbessert werden. Dabei sollten die in Förderrichtung 1 befindlichen Walzen 13, 14 größere Speichenabstände und die entgegen der Förderrichtung 1 angeordneten Walzen 14, 15 kleinere Speichenabstände besitzen, so daß die Walzen 13, 14, 15 gleichzeitig wie Siebe wirken. Die Separationswirkung kann noch dadurch besser abgestuft werden, wenn mehrere kleine Walzen mit unterschiedlichen Speichenabständen horizontal hintereinander angeordnet sind. Bei derartigen Walzen mit unterschiedlichen Walzenabständen kann die Separationswirkung auch ohne Windsichtung erreicht werden, wenn entsprechend gestufte Speichenabstände vorgesehen sind.

Bei Walzen 4, 13, 14, 15 mit gleichen Speichenabständen oder vergleichbaren Walzen kann aber auch durch Abschaltung des Gebläses 2 ein unsepariertes Materialvlies 5 gestreut werden. Dies ist insbesondere vorteilhaft, wenn mit der gleichen Streustation sowohl separiert als auch unsepariert gestreute Platten hergestellt werden sollen.

## Patentansprüche

1. Streustation zum gleichmäßigen Ablegen eines streufähigen Materials (7) auf einer kontinuierlich bewegbaren Unterlage (1) mittels mindestens einer rotierend antreibbaren Walze (4, 10, 11, 12) und einer Vorrichtung (2) zur Erzeugung eines Luftstromes (6), **dadurch gekennzeichnet, daß** die Walze (4, 10, 11, 12) im Bereich des Zuluftstroms (3) angeordnet ist.

2. Streustation nach Anspruch 1, **dadurch gekennzeichnet, daß** die Walze (4, 10, 11, 12) unterhalb der Materialzuführung (7) und horizontal seitlich zum Zuluftbereich (3) und quer zur Förderrichtung (1) angeordnet ist.

3. Streustation nach Anspruch 1 oder 2, **dadurch gekennzeichnet, daß** der Durchmesser der Walze (4) mindestens den gesamten zugeführten Materialstrom (7) abdeckt.

4. Streustation nach einem der vorhergehenden Ansprüche, **dadurch gekennzeichnet, daß** im Zuluftbereich (3) mehrere Walzen (10, 11, 12) vertikal untereinander und/oder horizontal nebeneinander angeordnet sind.

5. Streustation nach einem der vorhergehenden Ansprüche, **dadurch gekennzeichnet, daß** die Walzen (4, 10, 11, 12) mindestens den Zuluftbereich (3) überdecken, wobei die Walzen (4, 10, 11, 12) gleiche oder unterschiedliche Durchmesser besitzen und in gleiche oder unterschiedliche Drehrichtung antreibbar sind.

6. Streustation nach einem der vorhergehenden Ansprüche, **dadurch gekennzeichnet, daß** horizontal unterhalb des Zuluftbereichs (3) eine oder mehrere Walzen (13, 14, 15) angeordnet sind, die gleiche oder unterschiedliche Walzendurchmesser aufweisen und gleiche oder unterschiedliche Speichenabstände, Stababstände, Seilabstände oder Rohrabstände besitzen.

7. Streustation nach einem der vorhergehenden Ansprüche, **dadurch gekennzeichnet, daß** der Zuluftstrom (3) abschaltbar ist.

8. Streustation nach einem der vorhergehenden Ansprüche, **dadurch gekennzeichnet, daß** die Walze aus mindestens zwei Endscheiben und einer Vielzahl dazwischen angeordneter dünner Stäbe, Speichen, Seile oder Rohre besteht.

9. Streustation nach Anspruch 8, **dadurch gekennzeichnet, daß** die Walze (4, 10, 11, 12, 13, 14, 15) als wellenlose Walze mit in Drehrichtung biegeweichen Stäben, Speichen, Seilen und/oder Rohren ausgebildet ist, wobei Mittel zur Verdrehsicherung der Endscheiben gegeneinander vorgesehen sind.

10. Streustation nach Anspruch 9, **dadurch gekennzeichnet, daß** die Mittel zur Verdrehsicherung aus elektrisch oder mechanisch synchronisierten Antrieben bestehen.

11. Streustation nach Anspruch 9, **dadurch gekennzeichnet, daß** die Mittel zur Verdrehsicherung aus Diagonalverspannungen und/oder rohrförmigen biegesteifen Abstandshaltern bestehen.

12. Streustation nach den Ansprüchen 8 bis 11, **dadurch gekennzeichnet, daß** die Stäbe, Speichen, Seile und/oder Rohre parallel verlaufen und im Querschnitt der Endscheiben strahlenförmig halbrund gekrümmt, sternförmig gerade, rosettenförmig, koaxial, spiralförmig oder in davon abgewandelter Form angeordnet sind.

## Claims

1. Dispersing station for evenly depositing a dispersible material (7) on a continuously movable base (1) by means of at least one cylinder (4, 10, 11, 12), which is rotatably drivable, and an apparatus (2) for generating an air stream (6), **characterized in that** the cylinder (4, 10, 11, 12) is disposed in the region of the air intake stream (3).

2. Dispersing station according to claim 1, **characterized in that** the cylinder (4, 10, 11, 12) is disposed below the material feed (7) and horizontally laterally of the air intake region (3) and transversely of the conveying direction (1).

3. Dispersing station according to claim 1 or 2, **characterized in that** the diameter of the cylinder (4) covers at least the entire fed material flow (7).

4. Dispersing station according to one of the preceding claims, **characterized in that** in the air intake region (3) a plurality of cylinders (10, 11, 12) are disposed vertically one under the other and/or horizontally side by side.

5. Dispersing station according to one of the preceding claims, **characterized in that** the cylinders (4, 10, 11, 12) overlap at least the air intake region (3), wherein the cylinders (4, 10, 11, 12) possess identical or different diameters and are drivable in the same or different direction of rotation.

6. Dispersing station according to one of the preceding claims, **characterized in that** horizontally below the air intake region (3) one or more cylinders (13, 14, 15) are disposed, which have the same or different cylinder diameters and possess the same or different spoke spacings, rod spacings, wire spacings or tube spacings.

7. Dispersing station according to one of the preceding claims, **characterized in that** the air intake stream (3) is disconnectable.

8. Dispersing station according to one of the preceding claims, **characterized in that** the cylinder comprises at least two end plates and a plurality of thin rods, spokes, wires or tubes disposed therebetween.

9. Dispersing station according to claim 8, **characterized in that** the cylinder (4, 10, 11, 12, 13, 14, 15) takes the form of a shaft-free cylinder having rods, spokes, wires and/or tubes, which are flexurally non-rigid in direction of rotation, wherein means of preventing the end plates from rotating relative to one another are provided.

10. Dispersing station according to claim 9, **characterized in that** the anti-rotation means comprise electrically or mechanically synchronized drives.

11. Dispersing station according to claim 9, **characterized in that** the anti-rotation means comprise diagonal stays and/or tubular, flexurally rigid spacers.

12. Dispersing station according to claims 8 to 11, **characterized in that** the rods, spokes, wires and/or tubes run parallel and in the cross section of the end plates are arranged in a radiating half-round curved, radially straight, rosette-like, coaxial or spiral shape or in a modified shape thereof.

## Revendications

1. Poste d'épandage pour déposer uniformément un matériau (7) dispersable sur un support (1) déplaçable en continu, au moyen d'au moins un cylindre (4, 10, 11, 12) pouvant être entraîné en rotation et d'un dispositif (2) destiné à produire un courant d'air (6), **caractérisé en ce que** le cylindre (4, 10, 11, 12) est disposé dans la zone du courant d'arrivée d'air (3).

2. Poste d'épandage selon la revendication 1, **caractérisé en ce que** le cylindre (4, 10, 11, 12) est disposé au-dessous de l'arrivée du matériau (7) et horizontalement sur le côté de la zone d'arrivée d'air (3) et transversalement à la direction de transport (1).

3. Poste d'épandage selon la revendication 1 ou 2, **caractérisé en ce que** le diamètre du cylindre (4) recouvre au moins la totalité du courant (7) du matériau amené.

4. Poste d'épandage selon l'une des revendications précédentes, **caractérisé en ce que** dans la zone d'arrivée d'air (3) plusieurs cylindres (10, 11, 12) sont disposés verticalement les uns au-dessus des autres et/ou horizontalement côte à côte.

5. Poste d'épandage selon l'une des revendications précédentes, **caractérisé en ce que** les cylindres (4, 10, 11, 12) recouvrent au moins la zone d'arrivée d'air (3), les cylindres (4, 10, 11, 12) présentant des diamètres identiques ou différents et pouvant être entraînés dans le même sens de rotation ou dans un sens différent.

6. Poste d'épandage selon l'une des revendications précédentes,
**caractérisé en ce qu'**horizontalement au-dessous de la zone d'arrivée d'air (3) sont disposés un ou plusieurs cylindres (13, 14, 15) qui présentent des diamètres identiques ou différents et des écartements identiques ou différents de leurs rayons, barreaux, câbles ou tubes.

7. Poste d'épandage selon l'une des revendications précédentes, **caractérisé en ce que** le courant d'arrivée d'air (3) peut être coupé.

8. Poste d'épandage selon l'une des revendications précédentes, **caractérisé en ce que** le cylindre est constitué d'au moins deux flasques d'extrémité et d'un grand nombre de barreaux minces, rayons, câbles ou tubes disposés entre eux.

9. Poste d'épandage selon la revendication 8, **caractérisé en ce que** le cylindre (4, 10, 11, 12, 13, 14, 15) est réalisé comme cylindre sans arbre avec des barreaux, rayons, câbles et/ou tubes flexibles dans le sens de rotation, des moyens étant prévus pour le blocage en rotation des flasques d'extrémité l'un par rapport à l'autre.

10. Poste d'épandage selon la revendication 9, **caractérisé en ce que** les moyens de blocage en rotation sont constitués de dispositifs d'entraînement synchronisés électriquement ou mécaniquement.

11. Poste d'épandage selon la revendication 9, **caractérisé en ce que** les moyens de blocage en rotation sont constitués de haubanages diagonaux et/ou d'écarteurs rigides en flexion de forme tubulaire.

12. Poste d'épandage selon les revendications 8 à 11, **caractérisé en ce que** les barreaux, rayons, câbles et/ou tubes s'étendent parallèlement et, dans la section transversale des flasques d'extrémité, ils sont disposés courbés en demi-cercle en forme de rayon, en ligne droite en forme d'étoile, en forme de rosette, coaxiaux, en forme de spirale ou dans une forme différente de celles-ci.
